# EUROPÄISCHE PATENTSCHRIFT

(11) **EP 0 258 440 B1**
(45) Veröffentlichungstag und Bekanntmachung des Hinweises auf die Patenterteilung: **06.02.1991**
(21) Anmeldenummer: 86905824.8
(22) Anmeldetag: 20.06.1986
(51) Int. Cl.: F04D 29/28

(54) **LAUFRAD EINES KREISELVERDICHTERS**
ROTOR OF CENTRIFUGAL COMPRESSOR
ROTOR DE COMPRESSEUR CENTRIFUGE

(30) Priorität: 17.01.1986 SU 4001923
(43) Veröffentlichungstag der Anmeldung: 09.03.1988
(73) Patentinhaber: PROIZVODSTVENNOE OBIEDINENIE 'NEVSKY ZAVOD' IMENI V.I.LENINA, Leningrad, 193029 (SU)
(72) Erfinder: ARKHIPOV, Vladimir Viktorovich, Leningrad, 195112 (SU); VELIKANOV, Gennady Fedorovich, Leningrad, 193024 (SU); LEVIN, Yakov Samuilovich, Leningrad, 197183 (SU); MAGDYCHANSKY, Vadim Safonievich, Leningrad, 195112 (SU); PETROV, Gennady Ivanovich, Leningrad, 193168 (SU); RAER, Gilya Aizikovich, Leningrad, 195268 (SU); SARANTSEV, Kir Borisovich, Leningrad, 195213 (SU)
(74) Vertreter: Nix, Frank Arnold, Dr.
(86) Internationale Anmeldenummer: SU8600060
(87) Internationale Veröffentlichungsnummer: WO8704500

(56) Entgegenhaltungen:
- DE-C- 906 975
- GB-A- 580 119
- V.F.Ris "Tsentrobezhyne kompressornye mashiny", 1964, Mashinostroenie (Moscow, Leningrad), see page 265, fig. 8.4
- Katalog-spravochnik po gornoshakhtnomy oborudovaniju "Shakhtnye ventilyatory glavnogo provetrivania", 1959, GOSGORTEKHIZDAT (Moscow), see sheets 18, 23
- A.N. Sherstjuk "Kompressory", 1959, Gosudarstevennoe energeticheskoe izdatelstvo (Moscow, Leningrad), see pages 31, 32

## Beschreibung

Die vorliegende Erfindung betrifft das Laufrad eines Kreiselverdichters.

Ein bekanntes Laufrad für Kreiselverdichter hat eine Hauptlaufscheibe, Laufschaufeln und eine Deckscheibe, die aus dem Deckscheibenkörper zur Gasstromführung im Laufrad und einem Ring zur Anordnung von Dichtungen besteht (V. F. Ris, "Centrobeinye kompressornye masiny" (Zentrifugalkompressormaschinen), Leningrad, Verlag "Masinostroenie", 1981, S. 35, 103).

Die Deckscheibe ist dabei ungeteilt aus einem Schmiedestück gefertigt. Laufräder mit solchen Deckscheiben können mit erhöhten Umfangsgeschwindigkeiten von 120 bis 300 m/s betrieben werden. Jedoch muß wegen der ungeteilten Ausführung der Deckscheibe aus einem Schmiedestück eine erhebliche Metallmenge von 85% zerspant werden, sodaß der Metallnutzungsgrad nur 15% erreicht.

Darüber hinaus verursachen die hohen Umfangsgeschwindigkeiten eine Biegeverformung des Ringes und des Deckscheibenkörpers sowie eine Radialverformung des Ringes. Wegen dieser Formänderungen müssen vergrößerte Spalte zwischen dem Ring und den im Verdichtergehäuse eingebauten Dichtungen vorgesehen werden. Die Vergrößerung der Spalte führt zur Zunahme von Gasentweichungen und zur Verringerung der Wirtschaftlichkeit des Verdichters.

Ein anderes bekanntes Laufrad eines Kreiselverdichters hat eine Hauptlaufscheibe, Laufschaufein und eine Deckscheibe, welche aus einem Deckscheibenkörper zur Gasstromführung im Laufrad und einem mit diesem verbundenen Ring zur Anordnung von Dichtungen besteht (A. D. Bruk, "Dymososy gazoocistnyx sooruzeny" (Saugzungventilatoren in Gasreinigungsanlagen), Moskau, Verlag "Masinostroenie", 1984, S. 120).

Bei diesem Laufrad wird der Deckscheibenkörper mit dem Ring entweder durch Schweißen oder Nieten verbunden. Im Vergleich mit den Laufrädern, deren Deckscheibe aus einem ungeteilten Stück gefertigt ist, ist die Fertigung dieses Laufrades mit mehrteiliger Deckscheibe weniger arbeits- und metallintensiv. Es treten aber große Beanspruchungen der Verbindungsstelle des Deckscheibenkörpers mit dem Ring auf, was die Anwendung dieser Laufräder für den Betrieb mit Umfangsgeschwindigkeiten über 120 m/s unmöglich macht.

Ähnliches gilt für ein aus der DE-PS 906 975 bekanntes Laufrad eines Kreiselverdichters, bei dem die Deckscheibe aus einem Deckscheibenkörper zur Gasstromführung innerhalb des Laufrades und einem lösbar mit diesem verbundenen Ring zur Anordnung von Dichtungen besteht. Bei dieser Ausbildung ist der Ring mit den Laufschaufeln verschweißt und der Deckscheibenkörper ist mittels eines axial vorspringenden Bundes formschlüssig im Ring gehalten sowie in einer der Ausbildungen mit den Laufschaufeln verschweißt oder in einer anderen Ausbildung mit diesen unter Ermöglichung relativer,Radialdehnungen vernietet. Diese Ausbildung verringert nicht die Beanspruchungen der Verbindungsstelle zwischen Ring und Deckscheibenkörper und überdies ist die Konstruktion nur anwendbar, wenn die Laufschaufeln sich in den Saugmund hinein erstrecken.

Der vorliegenden Erfindung liegt die Aufgabe zugrunde, ein Laufrad eines Kreiselverdichters zu entwickeln, bei dem die Verbindung des Deckscheibenkörpers mit dem Ring derart ausgeführt wird, daß die Beanspruchungen an deren Verbindungsstelle herabgesetzt werden und ein Betrieb mit Umfangsgeschwindigkeiten über 120 m/s ermöglicht wird.

Ausgehend von einem Laufrad eines Kreiselverdichters mit einer Hauptlaufscheibe, Laufschaufeln und einer Deckscheibe, die starr miteinander verbunden sind, wobei die Deckscheibe aus einem Deckscheibenkörper zur Gasstromführung innerhalb des Laufrades und einem lösbar mit diesem verbundenen Ring zur Anordnung von Dichtungen besteht, wird die gestellte Aufgabe dadurch gelöst, daß erfindungsgemäß die Verbindung des Deckscheibenkörpers und des Ringes unter Ausbildung von zugeordneten Gegenflächen an dem Deckscheibenkörper und dem Ring ausgeführt ist und auf der Gegenfläche des Ringes seitens der Laufschaufeln einen Ringbund aufweist, der in eine auf der Gegenfläche des Deckscheibenkörpers ausgesparte Ringeindrehung hineinragt, wobei der Innendurchmesser des Deckscheibenkörpers gegenüber dem Durchmesser des Ringes an dessen Gegenfläche um 1 bis 1,5 - 10-³ Dₒ kleiner ist, wobei Dₒ den Innendurchmesser des Deckscheibenkörpers bedeutet.

Während des Betriebes greift nur die Fliehkraft der Eigenmasse des Deckscheibenkörpers und eines Teils der Schaufelmasse an der Deckscheibe an. Bei der gewählten Durchmesserdifferenz (Größe des Übermaßes) verschwindet bei der Betriebsdrehzahl praktisch die Kraft der Wechselwirkung des Deckscheibenkörpers mit dem Ring und die genannten Bauteile berühren sich nur. Der Ring ist somit im Stillstand mittels Preßsitz im Deckscheibenkörper gehalten und im Betrieb verschwindet die Flächenpressung. Dadurch wird auch kein Biegemoment übertragen und eine Biegung des Deckscheibenkörpers ist ausgeschlossen. Dieser erfährt nur eine gleichmäßige Belastung, sodaß die Größe der Umfangsbeanspruchungen herabgesetzt und die Radialspannungen vollkommen beseitigt werden. Dabei wirken nur die Fliehkräfte der Ringeigenmasse auf den Ring der Deckscheibe ein, weshalb die Beanspruchungen an diesem und demzufolge auch die Radialdehnungen gering sind.

Da keine Kräfte zwischen dem Deckscheibenkörper und dem Ring wirken und der Grad der Spannungen an der Verbindungsstelle des Deckscheibenkörpers mit dem Ring gering ist, können die Laufräder mit Deckscheiben dieser Bauart mit Umfangsgeschwindigkeiten von weit mehr als 120 m/s (bis 300 m/s) betrieben werden.

Durch Ausführung des Ringbundes am Ring seitens der Laufschaufeln und dessen Anordnung in der Ringeindrehung des Deckscheibenkörpers werden die Verschiebungen des Rings relativ zum Deckscheibenkörper in Axial- und Radialrichtung verhindert. Axialverschiebungen in der einen Richtung werden durch die Stirnflächen des Ringbundes und der Ringeindrehung und in der anderen Richtung durch die Laufschaufeln ausgeschlossen. Relative Radialverschiebungen des Ringes (durch dessen Restunwucht verursacht) werden durch die Reibungskräfte an der Kontaktstelle des Ringbundes mit den Laufschaufeln beseitigt. Die genannten Reibungskräfte treten infolge der vom Deckscheibenkörper aus über die Stirnflächen des Ringbundes und der Ringeindrehung auf die Laufschaufeln übertragenen Axialbelastungen auf. Durch diese Axialbelastungen werden nur die relativen Verschiebungen des Ringes als eines starren Körpers vermieden.

Wie die experimentellen Untersuchungen nachgewiesen haben, liegen die optimalen Größen des Übermaßes (die Differenz der zusammenzufügenden Durchmesser des Ringes und des Deckscheibenkörpers) im Bereich zwischen 1 und 1,5·10⁻³ Dₒ, wobei Dₒ den Innendurchmesser der Deckscheibe bedeutet.

Die untere Grenze des Paßübermaßes 1 . 10-3 D_{"} wird durch die Möglichkeit der mechanischen Bearbeitung der Deckscheibe bei deren Herstellung bedingt, da bei einem Übermaß kleiner als 1 · 10⁻³Dₒ die mechanische Bearbeitung der Deckscheibe bei jeder Einspannungsart derselben unmöglich ist.

Bei Werten des Übermaßes an der Verbindungsstelle des Ringes und des Deckscheibenkörpers größer als 1,5 - 10-³ Dₒ beginnt sich beim Betrieb des Verdichters eine Einwirkung des Deckscheibenkörpers auf den Ring zu zeigen, wodurch eine erhöhte Beanspruchung der Verbindung auftritt, die Verformung des Ringes zunimmt und die Spalte in den Dichtungen bei erhöhten Umfangsgeschwindigkeiten vergrößert werden müssen, was wiederum eine Zunahme der Leckverluste und eine Verringerung des Verdichterswirkungsgrades zur Folge hat.

Nachstehend wird die Erfindung durch die Beschreibung eines Ausführungsbeispiels an Hand der beigelegten Zeichnung näher erläutert. Diese zeigt die obere Hälfte des Längsschnitts eines erfindungsgemäßen Laufrades eines Kreiselverdichters.

Das dargestellte Laufrad eines Kreiselverdichters hat eine Hauptlaufscheibe 1 und Laufschaufein 2, die als ein Ganzes mit der Hauptlaufscheibe 1 gefertigt oder an dieser angeschweißt oder angelötet sind.

Mit den Laufschaufeln 2 ist die Deckscheibe 3 durch Schweißen bzw. Löten starr verbunden, die aus einem Deckscheibenkörper 4 zur Gasstromführung innerhalb des Laufrades und einem mit diesem verbundenen Ring 5 zum Einbau von (aus der Zeichnung nicht ersichtlichen) Abdichtungselementen besteht, welche Gasentweichungen verhindern.

Der Deckscheibenkörper 4 und der Ring 5 sind miteinander unter Ausbildung von einander zugeordneten Gegenflächen 6 und 7 jeweils des Deckscheibenkörpers 4 und des Ringes 5 verbunden.

Der Innendurchmesser Dₒ des Deckscheibenkörpers 4 ist kleiner als der Durchmesser D des Ringes 5 an deren Gegenflächen 6 und 7. Die Differenz der Durchmesser Dₒ und D liegt im Bereich von 1 bis 1,5 - 10⁻³ Dₒ, wodurch beim Betrieb des Laufrades die Wechselwirkung'des Deckscheibenkörpers 4 mit dem Ring 5 ausgeschlossen wird, die Beanspruchungen in der Verbindung der Gegenflächen 6 und 7 stark herabgesetzt werden und der Betrieb des Laufrades mit Umfangsgeschwindigkeiten über 120 m/s (bis 300 m/s) ermöglicht wird.

An der Gegenfläche 7 des Ringes 5 ist ein Ringbund 8 auf der Seite der Laufschaufeln 2 vorgesehen. Dieser Ringbund 8 ragt in eine in der Gegenfläche 6 des Körpers 4 der Deckscheibe 3 ausgesparte Ringeindrehung 9 hinein. Zwischen dem Ringbund 8 und der Ringeindrehung 9 ist ein Ringspalt 10 vorhanden.

Durch die Anordnung des Ringbundes 8 in der Ringeindrehung 9 des Deckscheibenkörpers 4 werden die Bewegungen des Ringes 5 in Axial-und Radialrichtungen verhindert.

Die Stirnflächen 11 und 12 jeweils des Ringbundes 8 und der Ringeindrehung 9 sowie die Stirnflächen 13 und 14 jeweils des Ringbundes 8 und der Laufschaufeln 2 verhindern die Bewegungen des Ringes 5 in Axialrichtung.

Die Außenfläche des Ringes 5 hat mehrere Abstufungen 15, die zum Einbau von Dichtungselementen (nicht abgebildet) dienen.

Die beschriebene Konstruktion des Laufrades eines Kreiselverdichters hat im Betrieb folgende Wirkungen:
Bei der Drehung des Laufrades des Kreiselverdichters greifen an dessen Bauteilen Fliehkräfte an. Da die Laufschaufeln 2 mit der Hauptlaufscheibe 1 und dem Körper 4 der Deckscheibe 3 in starrer Verbindung stehen, greifen an diesen die Fliehkräfte der Eigenmasse und eines Teils der Masse der Laufschaufeln 2 an. Dabei tritt praktisch keine Kraft-Wechselwirkung zwischen Deckscheibenkörper 4 und Ring 5 auf, weil der Unterschied der Durchmesser Dₒ und D der Gegenflächen 6 und 7 am Körper 4 der Deckscheibe 3 und am Ring 5 derart gewählt ist, daß beim Betrieb des Laufrades diese Wechselwirkung verschwindet und die genannten Bauteile einander lediglich berühren. Bei fehlender Wechselwirkung des Ringes 5 mit dem Deckscheibenkörper 4 tritt auch kein Biegemoment auf, wodurch eine Biegung des Deckscheibenkörpers 4 ausgeschlossen wird.

Wegen der fehlenden Biegung des Deckscheibenkörpers 4 werden dessen gleichmäßige Belastung, Herabsetzung der Umfangsbeanspruchungen und vollständige Beseitigung der Radialspannungen erreicht.

Da praktisch keine Wechselwirkung des Ringes 5 mit dem Deckscheibenkörper 4 besteht, greifen an dem Ring 5 der Deckscheibe 3 nur die Fliehkräfte der Eigenmasse des Ringes 5 an, die wegen der niedrigen Umfangsgeschwindigkeit des Ringes und dessen geringer Masse (im Vergleich mit der Umfangsgeschwindigkeit des Laufrades und der Masse des Deckscheibenkörpers 4 und eines Teils der Masse der Laufschaufeln 2) klein sind.

Deswegen sind die Beanspruchungen am Ring 5 und demzufolge auch die Radialaufweitungen des Ringes 5 gering.

Auf diese Weise wird infolge der Herabsetzung der Spannungen im Deckscheibenkörper 4 sowie der fehlenden Wechselwirkung des Ringes 5 und Deckscheibenkörper 4 der Betrieb des Laufrades mit Umfangsgeschwindigkeiten über 120 m/s (bis 300 m/s) ermöglicht, und die kleinen Werte der Radialaufweitung des Ringes 5 erlauben, die Spalte in den Dichtungen zu verkleinern, was eine Verringerung der Gasentweichungen und eine Steigerung des Wirkungsgrades des Verdichters zur Folge hat.

Die radialen Relativbewegungen des Ringes 5 (durch dessen Restunwucht verursacht) werden durch die Reibungskräfte an der Kontaktstelle des Ringbundes 8 mit den Laufschaufeln 2 ausgeschlossen. Diese Reibungskräfte treten durch die auf die Laufschaufeln 2 vom Deckscheibenkörper 4 aus über die Stirnflächen 11 und 13 des Ringbundes 8 und über die Stirnfläche 12 der Ringeindrehung 9 übertragenen Axialbelastungen auf.

Der Ringbund 8 verhindert auch Bewegungen des Ringes 5 in Axialrichtung, nämlich durch die Berührung der Stirnflächen 11, 12, 13 und 14 des Ringbundes 8, der Ringeindrehung 9 und der Laufschaufeln 2.

Die erzielten Vorteile sind folgende:
an der Verbindungsstelle des Deckscheibenkörpers mit dem Saugmundring werden die Beanspruchungen herabgesetzt, was die Möglichkeit bietet, Umfangsgeschwindigkeiten über 120 m/s (bis 300 m/s) zu verwirklichen;
starke Herabsetzung der Beanspruchungen und Verkleinerung der Radialaufweitungen des Ringes ermöglichen die Verwendung von Dichtungen mit kleinstmöglichen Spalten, was den Wirkungsgrad des Verdichters (um 0,5%) erhöht;
für die mit Umfangsgeschwindigkeiten bis zu 300 m/s betriebenen Verdichter kann man den Deckscheibenkörper aus Stahlblech durch Stanzen und den Ring aus einem Trommel-Schmiedestück aus niedriglegiertem Stahl herstellen, wodurch der Arbeitsaufwand und der Metallverbrauch bei deren Fertigung stark herabgesetzt werden;
es entsteht die Möglichkeit, Deckscheibenkörper mit unterschiedlich großen Außendurchmessern und Eintrittsdurchmessern unter Benutzung nur eines Stanzwerkzeugs fertigzustellen.

## Patentansprüche

Laufrad eines Kreiselverdichters mit einer Hauptlaufscheibe (1), Laufschaufeln (2) und einer Deckscheibe (3), die starr miteinander verbunden sind,
wobei die Deckscheibe (3) aus einem Deckscheibenkörper (4) zur Gasstromführung innerhalb des Laufrades und einem lösbar mit diesem verbundenen Ring (5) zur Anordnung von Dichtungen besteht,
dadurch gekennzeichnet, daß die Verbindung des Deckscheibenkörpers (4) und des Ringes (5) unter Ausbildung von zugeordneten Gegenflächen (6 und 7) an dem Deckscheibenkörper (4) und dem Ring (5) ausgeführt ist und auf der Gegenfläche (7) des Ringes (5) seitens der Laufschaufeln (2) einen Ringbund (8) aufweist, der in eine auf der Gegenfläche (6) des Deckscheibenkörpers (4) ausgesparte Ringeindrehung (9) hineinragt,
wobei der Innendurchmesser (Dₐ) des Deckscheibenkörpers (4) gegenüber dem Durchmesser (D) des Ringes (5) an dessen Gegenfläche (7) um 1 bis 1,5 - 10-³0₀ kleiner ist, wobei Dₒ den Innendurchmesser des Deckscheibenkörpers (4) bedeutet.

## Revendications

Rotor de compresseur centrifuge comprenant un disque principal (1), des ailettes (2) et un disque de fermeture (3), qui sont assemblés rigidement l'un à l'autre,
le disque de fermeture (3) étant composé d'un corps (4) de disque de fermeture servant à guider le courant de gaz à l'intérieur du rotor et d'un anneau (5), assemblé à ce corps de façon démontable et servant au montage des garnitures d'étanchéité,
caractérisé en ce que l'assemblage entre le corps (4) du disque de fermeture et l'anneau (5) est réalisé avec formation de surfaces conjuguées associées (6 et 7) portées respectivement par le corps (4) du disque de fermeture et par l'anneau (5) et présente, sur la surface conjuguée (7) appartenant à l'anneau (5), du côté des ailettes (2), un collet annulaire (8) qui est engagé dans un chambrage annulaire tourné (9) pratiqué dans la surface conjuguée (6) portée par le corps (4) du disque de fermeture, le diamètre intérieur (Dₒ) du corps (4) du disque de fermeture est inférieure de 1 à 1,5, 10-³ Dₒ au diamètre (D) de l'anneau (5) au niveau de sa surface conjuguée (7), Dₒ désignant le diamètre intérieur du corps (4) du disque de fermeture.

## Claims

Blade wheel of a centrifugal compressor with a main rotor disc (1), rotor blades (2) and a cover disc (3), which are rigidly connected to one another,
the cover disc (3) consisting of a cover disc member (4) for guiding the flow of gas within the blade wheel and a ring (5) releasably connected to the latter for the arrangement of packings,
wherein the connection of the cover disc member (4) and the ring (5) is executed with formation of associated counteracting surfaces (6 and 7) on the cover disc member (4) and the ring (5) and comprises an annular collar (8) on the counteracting surface (7) of the ring (5), on the side of the rotor blades (2), which collar (8) projects into a recessed annularturned groove (9) on the counteracting surface (6) of the cover disc member (4),
the inner diameter (Do) of the cover disc member (4) being smaller by 1 to 1.5·10⁻³Dₒ than the diameter (D) of the ring (5) on its counteracting surface (7), Dₒ representing the inner diameter of the cover disc member (4).
